# EUROPÄISCHE PATENTSCHRIFT

(11) **EP 0 410 140 B1**
(45) Veröffentlichungstag und Bekanntmachung des Hinweises auf die Patenterteilung: **22.12.1993**
(21) Anmeldenummer: 90111793.7
(22) Anmeldetag: 21.06.1990
(51) Int. Cl.: H01R 9/22, H01R 13/447, H01T 4/06, H01R 13/68

(54) **Schutzstecker für eine Verteilerleiste in einer Telekommunikationsanlage**
Protector connector for distribution panel of a telecommunication equipment
Connecteur de protection pour panneaux de distribution d'équipement de télécommunication

(30) Priorität: 28.07.1989 DE 3925126
(43) Veröffentlichungstag der Anmeldung: 30.01.1991
(73) Patentinhaber: SIEMENS AKTIENGESELLSCHAFT, 80333 München (DE)
(72) Erfinder: Thalhammer, Erich, Dipl.-Ing.(FH), D-8000 München 13 (DE)

(56) Entgegenhaltungen:
- DE-A- 3 808 169
- DE-B- 1 077 289
- FR-A- 1 499 897
- US-A- 3 686 616

## Beschreibung

Die Erfindung bezieht sich auf einen Schutzstecker für eine Verteilerleiste in einer Telekommunikations-, insbesondere Fernsprechanlage, wobei der längliche Schutzstecker mit Steckzungen versehen ist, die mit Steckkontakten der Verteilerleiste kontaktierbar sind.

Ein derartiger Schutzstecker ist z. B. durch die DE 30 14 796 C2 bekannt geworden. Danach sind die Steckzungen über Kontaktteile mit Überspannungsableitern verbunden, die in Aufnahmekammern des Schutzsteckers eingesetzt sind. Die Gegenpole der Überspannungsableiter sind mit Erde verbunden. Die Kontaktbauteile der Verteilerleisten sind z. B. mit Teilnehmerleitungen verbunden. Dadurch können in diesen auftretende Überspannungen gegen Erde abgeführt werden.

Die Überspannungsableiter sind von der den Steckzungen abgewandten Seite her in die Aufnahmekammern einsetzbar. Diese sind damit für die üblichen Wartungsarbeiten gut zugänglich.

Zum Zwecke des Berührungsschutzes ist es jedoch wünschenswert, die Aufnahmekammern mit einem Deckel zu verschließen.

Der Erfindung liegt die Aufgabe zugrunde, den Deckel so auszubilden und anzubringen, daß die Aufnahmekammern des Schutzsteckers leicht geöffnet werden können.

Diese Aufgabe wird durch die Erfindung gemäß Anspruch 1 gelöst. Ein derartiger Deckel kann einfach auf die Bedienungsseite des Schutzsteckers aufgelegt werden. Die Vorspannung, die Dicke und die Federeigenschaften des Deckels können so aufeinander abgestimmt werden, daß er sich glatt an den Schutzstecker anschmiegt. Eine Verrastung in der Mitte des Schutzsteckers ist daher nicht erforderlich. Das bedeutet, daß die Gesamtbreite des Schutzsteckers mit dem Deckel nicht für längsseitige Haltemittel vergrößert werden muß. Dies führt wiederum dazu, daß die Verteilerleiste entsprechend schmal gehalten werden kann, so daß sich die gesamte Einbaubreite verringert. Die Maßnahmen zur Verankerung an den Stirnseiten erhöhen jedoch nicht die Baulänge des Schutzsteckers. Die Vorspannung kann beispielsweise dadurch erzielt werden, daß die Bedienungsseite des Schutzsteckers in seiner Längsrichtung ein konvexe Krümmung aufweist.

Da zum Anlegen des Deckels keine hohe Kraft erforderlich ist, können die Verankerungsmittel entsprechend dünn und leicht lösbar z. B. als Rastnasen ausgebildet werden. Dies erleichtert das Öffnen und Schließen des Deckels. Die Rastmittel können in der Längsrichtung des Schutzsteckers wirken und dabei die Biegsamkeit des Deckels nutzen.

Vorteilhafte Weiterbildungen der Erfindung sind in den Ansprüchen 2 bis 4 gekennzeichnet:

Durch die Weiterbildung nach Anspruch 2 kann die Oberseite des Schutzsteckers gerade bleiben, so daß alle Kammern gleich sind und alle Überspannungsableiter unter den selben geometrischen Bedingungen ausgewechselt werden können. Dies erleichtert die Bedienungsarbeiten. Der Deckel kann in einfacher Weise z. B. in einer entsprechenden gekrümmten Spritzgußform hergestellt werden. Es ist aber auch möglich, den Deckel in geraden Spritzgußformen herzustellen und die Krümmung durch besondere gießtechnische Maßnahmen z. B. hinsichtlich der Angußstellen zu erzeugen. Außerdem kann auch ein geradlinig gespritzter Deckel nachträglich durch Verformung mit der vorgesehenen Krümmung versehen werden.

Durch die Weiterbildung nach Anspruch 3 ist es möglich, den Deckel einfach auf den Schutzstecker aufzuschnappen. Ebenso einfach kann er dadurch gelöst werden, daß man ihn im mittleren Bereich des Schutzsteckers hochzieht, so daß die Verrastung an der Stirnseite gelöst wird. Das Hochziehen läßt sich in einfacher Weise mit den bloßen Fingern bewerkstelligen, ohne daß zur Entriegelung ein Werkzeug erforderlich ist. Dadurch werden die Kontroll- und Bedienungsarbeiten erheblich erleichtert.

Durch die Weiterbildung nach Anspruch 4 ist der Deckel unverlierbar am Schutzstecker gehalten und geführt. Dadurch können die Aufnahmekammern für die Überspannungsableiter durch einfaches Zuklappen des Deckels wieder geschlossen werden.

Im folgenden wird die Erfindung anhand eines in der Zeichnung dargestellten Ausführungsbeispieles näher erläutert.

Figur 1 und 2 zeigen in einer Seitenansicht und einer Draufsicht einen Schutzstecker 1 mit Steckzungen 2, die mit Kontaktteilen einer entsprechenden Verteilerleiste kontaktierbar sind. Auf der den Steckzungen abgewandten Seite weist der Schutzstecker 1 eine sich in seiner Längsrichtung erstreckende Reihe von Aufnahmekammern 3 für Überspannungsableiter 4 auf, die mit den Steckzungen 2 elektrisch verbunden sind. Die Aufnahmekammern 3 sind durch einen Deckel 5 verschließbar.

Dieser ist federelastisch ausgebildet und im geöffneten Zustand in sich zum Schutzstecker 1 hin konvex gekrümmt. Er ist auf einer Stirnseite mit einer angespritzten Schwenkachse 6 versehen, die im Gehäuse des Schutzsteckers 1 verrastet und schwenkbar gelagert ist. Auf der anderen Stirnseite ist an dem flachen dünnen Deckel eine nach außen weisende Rastnase 7 vorgesehen, die im geschlossenen Zustand eine entsprechende stirnseitige Außenwand 8 des Schutzsteckers 1 von innen her hintergreift. Beim Zuklappen des Deckels 5 schmiegt sich dieser auf Grund der negativen Vorspannungen flach an die Oberseite des Schutzsteckers 1 an, so daß die Aufnahmekammern 3 berührungssicher verschlossen werden können.

Zum Öffnen wird der Deckel 5 etwa in der Mitte des Schutzsteckers 1 seitlich angefaßt und in der Richtung des angegebenen Pfeiles hochgezogen. Dabei biegt er sich entsprechend den strichpunktierten Linien. Dadurch wird die Rastnase 7 in die Richtung der anderen Stirnseite gezogen und die Verrastung gelöst. Der Deckel kann nun durch einfaches Aufklappen geöffnet werden.

## Patentansprüche

1. Schutzstecker (1) für eine Verteilerleiste in einer Telekommunikations-, insbesondere Fernsprechanlage, wobei der längliche Schutzstecker (1) mit Steckzungen (2) versehen ist, die mit Steckkontakten der Verteilerleiste kontaktierbar sind, wobei der Schutzstecker (1) auf der den Steckzungen (2) abgewandten Seite zumindest eine Reihe von Aufnahmekammern (3) für Überspannungsableiter (4) aufweist, die von dieser Seite her in die Aufnahmekammern (3) einsetzbar sind,
**dadurch gekennzeichnet,**
daß die Aufnahmekammern mittels eines biegeelastischen Deckels (5) verschließbar sind und daß der Deckel (5) auf beiden Stirnseiten am Schutzstecker verankerbar ist und im verankerten Zustand in der Mitte zwischen den beiden Stirnseiten unter Vorspannung am Schutzstecker (1) anliegt.

2. Schutzstecker nach Anspruch 1,
**dadurch gekennzeichnet,**
daß der Deckel (5) unmittelbar vor dem Aufliegen auf den Schutzstecker (1) in seiner Längsrichtung in sich zum Schutzstecker (1) hin bogenförmig konvex gekrümmt ist.

3. Schutzstecker nach Anspruch 1 oder 2,
**dadurch gekennzeichnet,**
daß der Deckel (5) zumindest auf einer der Stirnseiten von innen her eine Außenwand (8) des Schutzsteckers (5) verrastbar hintergreift.

4. Schutzstecker nach Anspruch 3,
**dadurch gekennzeichnet,**
daß der Deckel (5) auf der anderen Stirnseite schwenkbar am Schutzstecker (1) gelagert ist.

## Claims

1. Protective connector (1) for a distributor strip in a telecommunication system, particularly a telephone system, the oblong protective connector (1) being provided with plug-in tongues (2) which can be contacted by means of plug-in contacts of the distributor strip, the protective connector (1) exhibiting on the side facing away from the plug-in tongues (2) at least one row of receiving chambers (3) for overvoltage arresters (4) which can be inserted into the receiving chambers (3) from this side, characterized in that the receiving chambers can be closed by means of a flexurally elastic cover (5) and in that the cover (5) can be anchored on the protective connector on both end faces and in the anchored state rests against the protective connector (1) under pretension in the centre between the two end faces.

2. Protective connector according to Claim 1, characterized in that the cover (5) is convexly curved within itself in the form of an arc in its longitudinal direction towards the protective connector (1) immediately before it comes to rest on the protective connector (1).

3. Protective connector according to Claim 1 or 2, characterized in that the cover (5) latchably engages behind an outside wall (8) of the protective connector (5) from the inside at at least one of the end faces.

4. Protective connector according to Claim 3, characterized in that the cover (5) is pivotably supported on the protective connector (1) at the other end face.

## Revendications

1. Connecteur de protection (1) pour une barrette de distribution dans une installation de télécommunications, notamment une installation téléphonique, le connecteur de protection oblong (1) étant muni de languettes enfichables (2), qui sont susceptibles d'être en contact avec des contacts à enfichage de la barrette de distribution, le connecteur de protection (1) comportant, sur la face tournée à l'opposé des languettes enfichables (2), au moins une série de chambres de réception (3) de dispositifs (4) de dérivation des surtensions, qui peuvent être insérés, à partir de cette face, dans les chambres de réception (3), caractérisé par le fait que les chambres de réception peuvent être fermées au moyen d'un couvercle (5) élastique en flexion, et que le couvercle (5) peut être ancré sur les deux faces frontales du connecteur de protection et, une fois ancré, s'applique, au milieu entre les deux faces frontales et sous précontrainte, au connecteur de protection (1).

2. Connecteur de protection suivant la revendication 1, caractérisé par le fait que le couvercle (5) est cintré en lui donnant une forme arquée convexe dans sa direction longitudinale, en direction du connecteur de protection (1), juste avant son application sur le connecteur de protection (1).

3. Connecteur de protection suivant la revendication 1 ou 2, caractérisé par le fait que le couvercle (5) s'accroche, au moins sur l'une des faces frontale, de l'intérieur et avec possibilité d'encliquetage, à une paroi extérieure (8) du connecteur de protection (1).

4. Connecteur de protection suivant la revendication 3, caractérisé par le fait que le couvercle (5) est monté sur l'autre face frontale de manière à pouvoir basculer sur le connecteur de protection (1).
